# EUROPÄISCHE PATENTSCHRIFT

(11) **EP 4 285 393 B1**
(45) Veröffentlichungstag und Bekanntmachung des Hinweises auf die Patenterteilung: **02.07.2025**
(21) Anmeldenummer: 22712855.0
(22) Anmeldetag: 28.02.2022
(51) Int. Cl.: H01C 1/082

(54) **FLÜSSIGKEITSGEKÜHLTER BREMSWIDERSTAND IN PLATTENWÄRMETAUSCHER-BAUWEISE**
LIQUID-COOLED BRAKE RESISTOR IN THE FORM OF A PLATE HEAT EXCHANGER
RÉSISTANCE DE FREINAGE REFROIDIE PAR LIQUIDE SOUS LA FORME D'UN ÉCHANGEUR DE CHALEUR À PLAQUES

(30) Priorität: 03.03.2021 DE 102021202037
(43) Veröffentlichungstag der Anmeldung: 06.12.2023
(73) Patentinhaber: Heine Resistors GmbH, 01237 Dresden (DE)
(72) Erfinder: HAAK, Stephan, 01259 Dresden (DE)
(74) Vertreter: Prüfer & Partner mbB Patentanwälte · Rechtsanwälte
(86) Internationale Anmeldenummer: PCT/EP2022/054961
(87) Internationale Veröffentlichungsnummer: WO 2022/184628

(56) Entgegenhaltungen:
- EP-A1- 3 016 114
- EP-A2- 0 585 611
- GB-A- 2 478 547
- US-A- 5 353 005

## Beschreibung

Die vorliegende Erfindung bezieht sich auf ein System zur Übertragung von Wärmeenergie an ein flüssiges Medium. Anwendung findet dieses beispielsweise als flüssigkeitsgekühlter Bremswiderstand.

Im Bereich der Antriebstechnik kann überschüssige Bremsenergie in Bremswiderständen umgesetzt werden - kinetische Energie wird also beispielsweise von einer generatorischen Bremse wie zum Beispiel die Antriebmaschine im Rekuperationsmodus, in elektrische Energie umgewandelt, und diese wird, wenn sie nicht anderweitig verwendet werden kann, in einem gekühlten Bremswiderstand umgesetzt - der Widerstand agiert sozusagen als Verbraucher, wandelt die elektrische Energie in Wärmenergie um, welche dann entsprechend abgeführt werden muss, um eine lokale Überhitzung des Bremswiderstands zu vermeiden.

Ein solcher Bremswiderstand muss eine entsprechende Spannungsfestigkeit, eine hinreichend große Druckstabilität (falls das durchströmende Medium einen höheren Druck aufweist) und eine Leistungsbeanspruchung aufweisen können, um für den Einsatz tauglich zu sein.

Bremswiderstände kommen beispielsweise in E-Trucks (Lastwagen mit Elektromotoren) und E-Bussen zum Einsatz, aber auch im Schienenfahrzeugbereich und in anderen Antriebskonzepten können Bremswiderstände eingesetzt werden, insbesondere in solchen Antriebskonzepten, wo geringe Bauräume und Schallemissionsgrenzen vorhanden sind.

Sie dienen dazu, überschüssige elektrische Energie umzusetzen, wenn diese nicht anderweitig gespeichert werden kann - beispielsweise dann, wenn ein Akkumulator, welcher Strom für den Elektromotor liefert, voll geladen ist, aber das Fahrzeug trotzdem über eine generatorische Bremse gebremst werden muss.

Aus dem Stand der Technik sind viele luftgekühlte Bremswiderstände bekannt. Diese erfordern allerdings ein entsprechendes Belüftungssystem zur Abkühlung und daher einen entsprechend großen Bauraum.

Im Stand der Technik sind auch verschiedene Bauformen von flüssigkeitsgekühlten Bremswiderständen bekannt. Beispielsweise kann ein Aktivelement, d.h. der eigentliche elektrische Widerstand, in einem Aluminiumgehäuse oder Rohrheizkörper eingebettet werden, das Kühlmedium hat dann keinen direkten Kontakt zum Widerstand, sondern wird durch entsprechende Bohrungen im Aluminiumgehäuse geführt, wo es Wärme aufnimmt und dadurch den Widerstand abkühlt. Auch können Rohrheizkörper in einen geschlossenen Behälter eingesetzt werden, der entsprechend gekühlt wird.

Ferner sind flüssigkeitsgekühlte Bremswiderstände in modularer Bauweise möglich, und der eigentliche Widerstand, also das Aktivelement, kann in einem Strömungskanal innerhalb eines Gehäuses eingebettet werden. Die elektrische Isolation zwischen Kühlmittel und Aktivelement kann beispielsweise durch eine Silikonummantelung realisiert werden.

Bei der Bauform, in welcher das Aktivelement in einem Rohrheizkörper isoliert wird, ist der Rohrheizkörper isoliert und flüssigkeitsdicht aufgebaut. Das Kühlmittel kann dann den Rohrheizkörper umströmen und Wärme entsprechend abführen.

Im Dokument EP 2 592 633 A1 ist ein flüssigkeitsgekühlter Bremswiderstand offenbart, welcher einen Block, einen Flüssigkeitseinlass, einen Flüssigkeitsauslass und einen Hohlraum aufweist. Der Hohlraum weist eine offene Seite auf, die durch eine thermisch leitende, aber elektrisch isolierende flache Schicht abgeschlossen ist. Diese flache Schicht stützt einen flachen Widerstand, die Hauptebenen sind parallel zueinander ausgerichtet. Der Hohlraum ist mit einem Flüssigkeitsströmungsweg zwischen dem Flüssigkeitseinlass und dem Flüssigkeitsauslass versehen, und im Hohlraum sind elastisch Pressmittel untergebracht, die so ausgelegt sind, dass die flache Schicht gegen den Widerstand gepresst wird. Die elastischen Mittel weisen eine Vielzahl von Federn auf, die im internen Flüssigkeitsströmungsweg des Blocks angeordnet sind.

Das Kühlmittel wird mäanderförmig am isolierten Aktivelement entlanggeführt, um eine ausreichende Wärmeaufnahme zu ermöglichen. Ein solcher Strömungsverlauf verursacht allerdings einen hohen Druckverlust, welcher durch die elastischen Elemente noch weiter verstärkt wird. Ein ähnlicher Widerstand ist in dem Dokument EP 0585 611 A2 offenbart.

Es ist daher eine Aufgabe der Erfindung, ein flüssigkeitsgekühltes System zur Übertragung von Wärmenergie bereitzustellen, welches einen minimalen Raumbedarf und Skalierbarkeit aufweist. Trotzdem sollen eine hohe Wärmeübertragungsfläche, ein geringer interner Druckverlust, eine hohe Spannungsfestigkeit und eine verbesserte Wärmeübertragungseffizienz realisiert werden.

Diese Aufgabe wird gelöst von einem Formblech gemäß Anspruch 1 und einem kühlbaren Widerstand gemäß Anspruch 4. Weitere bevorzugte Ausgestaltungsformen der vorliegenden Erfindung sind Gegenstand der Unteransprüche.

Ein erfindungsgemäßes Formblech weist folgende Merkmale auf:
eine erste Seite, welche mit einer elektrisch isolierenden Schicht beschichtet ist und auf der elektrisch isolierenden Schicht eine elektrisch leitende Vorrichtung aufgebracht ist oder in diese eingebettet ist, sowie eine zweite Seite. Diese dient der Anströmung durch Kühlmittel.

Im Formblech sind eine Einlassöffnung sowie eine Auslassöffnung vorgesehen.

Am Rand der ersten Seite des Formblechs ist eine erste Sicke vorgesehen, die vorzugsweise mindestens an einer Seite offen ist.

Ferner sind auf der ersten Seite dritte Sicken vorgesehen, welche jeweils die Einlassöffnung und die Auslassöffnung umgeben. Alle Sicken, haben das gleiche Höhenprofil und sind zueinander planar.

Sicken sind rinnenförmige Vertiefungen bzw. Verprägungen, die im vorliegenden Fall der dichten Verbindung zweier Formbleche dienen.

Die elektrisch isolierende Schicht, welche zwischen Formblech und der elektrisch leitenden Vorrichtung aufgebracht ist, sorgt dafür, dass kein elektrischer Strom in das metallische Formblech fließt. Gleichzeitig weist die elektrische isolierende Schicht eine sehr gute Wärmeleitfähigkeit auf, damit der Wärmestrom, welcher von der elektrisch leitenden Vorrichtung erzeugt wird, effektiv an das Formblech und von dessen zweiter Seite aus konvektiv an das Kühlmittel weitergegeben werden kann. Vorzugsweise ist die elektrisch isolierende Schicht aus Keramik, gesinterter Keramikpaste oder einem keramischen Verbundwerkstoff ausgebildet und kann durch thermisches Spritzen von Keramik, das Sintern von Keramikpasten oder ähnlichen Isoliermaterialien aufgebracht werden. Die verwendeten Materialien sind so in ihrer Materialeigenschaft ausgelegt, dass thermische Spannungen zu keiner Rissbildung führen.

Die Schichtdicke ist je nach Isolationsanforderung dimensioniert aufgebracht und weist einen sehr geringen Wärmedurchlasswiderstand auf, welcher insbesondere durch keramische Verbundwerkstoffe erzielt werden kann.

Die Schichtdicke der elektrisch isolierenden Schicht beträgt vorzugsweise 50 - 500 µm. Die Wärmeleitfähigkeit des Materials der elektrisch leitenden Schicht liegt vorzugsweise zwischen 0,5 und 2 W/mK, weiter vorzugsweise bei 1 W/mK.

Die elektrisch leitende Vorrichtung weist vorzugsweise einen durch das Siebdruckverfahren aufgebrachten Leiter auf.

Das Formblech, das als Platte mit Prägekontur aufgebaut ist, kombiniert auf der ersten Seite die Wärmequelle (elektrisch leitende Vorrichtung) und auf der zweiten Seite die Wärmesenke (Kühlmittelanströmung). Der kompakte Aufbau ermöglicht eine hohe Wärmeübertragungsfläche bei gleichzeitig geringer Wärmeleitstrecke, die für eine optimale Wärmeabfuhr an das Kühlmittel sorgt und somit die Wärmeübertragungseffizient erhöht.

Das Formblech ist vorzugsweise rechteckig ausgebildet und somit einfach zu fertigen.

Vorzugsweise steht die erste Sicke von der ersten Seite des Formblechs ab, weiter vorzugsweise schräg (nimmt also einen spitzen Winkel mit dem Normalenvektor der ersten Seite des Formblechs ein). Dies erleichtert die Verbindbarkeit mit weiteren Formblechen, welche gleich aufgebaut sind - wenn erste Seiten zweier Formbleche gegenüberliegen, liegen auch zwei erste Sicken gegenüber und können so leicht miteinander verbunden werden - ferner entsteht dadurch eine ausreichend große Kavität zwischen zwei ersten Seiten zweier Formbleche, wodurch genug Platz und Abstand für zwei elektrisch leitende Vorrichtungen vorhanden ist - eine auf der ersten Seite jedes Formblechs.

Vorzugsweise ist am Rand der zweiten Seite des Formblechs, welche der Anströmung durch Kühlmittel dient, eine zweite Sicke vorgesehen, welche weiter vorzugsweise vorzugsweise das Formblech umgibt. Diese dient der Verbindung mit einer zweiten Seite eines weiteren Formblechs.

Weiter vorzugsweise ist mindestens eine vierte Sicke vorgesehen. welche die zweite Seite des Formblechs unterteilt und so einen U-förmigen Störmungsweg ermöglicht. Wenn die zweiten Seiten zweier Formbleche sich gegenüberliegen und beide vierten Sicken miteinander verbunden werden, ist mithilfe der vierten Sicken ein möglichst langer Strömungsweg für das Kühlmittel definierbar.

Vorzugsweise ist das Formblech aus Edelstahl ausgebildet. Dieser Werkstoff ist korrosionsbeständig, besitzt eine gute Wärmeleitfähigkeit und ist einfach zu verarbeiten.

Vorzugsweise sind auf der ersten Seite des Formblechs mindestens zwei Kontaktierflächen vorgesehen, welche elektrisch leitend mit jeweils einem Ende der elektrisch leitenden Vorrichtung verbunden sind. An jede dieser Kontaktierflächen ist ein Anschlusselement anschließbar.

Weiter vorzugsweise ist an einem Rand der ersten Seite des Formblechs eine Freimachung (eine Art Aussparung bzw. Vertiefung) vorgesehen, welche an die mindestens zwei Kontaktierflächen angrenzt. Diese Freimachung ist so konfiguriert, dass sie ausreichend Raum für das Vorsehen von Anschlusselement (für elektrische Anschlüsse) oder anderen Verbindungselementen zur Verfügung stellt.

Ein erfindungsgemäßer kühlbarer elektrischer Widerstand umfasst mindestens zwei erfindungsgemäße Formbleche - dies ist sozusagen die kleinste Einheit eines kühlbaren Widerstands. Die Kombination von genau zwei Formblechen zu einem kühlbaren elektrischen Widerstand wird im Folgenden auch als Formblechpaar bezeichnet.

Die jeweiligen ersten Seiten zweier Formbleche sind gegenüberliegend voneinander angeordnet. Im Falle einer rechteckigen Form beider Formbleche sind an den jeweils ersten Sicken (welche dann vorzugsweise an drei Umfangsseiten der Formbleche angeordnet sind) sowie dritten Sicken miteinander verbunden.

Durch die Verbindung der jeweils ersten Sicken entsteht zwischen den beiden ersten Seiten der beiden Formbleche eine Kavität, und beide Formbleche sind zumindest an drei Seiten am Rand (wenn die Formbleche rechteckig sind) fest und dicht miteinander verbunden. Ferner sind die dritten Sicken, welche jeweils die Einlassöffnung und Auslassöffnung der Formbleche umgeben, ebenfalls miteinander verbunden. Dies führt dazu, dass im Bereich der Einlassöffnungen und Auslassöffnungen keine Kavität vorhanden ist, sondern dass vielmehr eine gemeinsame Einlassöffnung und Auslassöffnung vorhanden ist, und durch diese keine Flüssigkeit in die Kavität eindringen kann.

Ferner ist weiter vorzugsweise der Hohlraum, also die Kavität zwischen den jeweiligen ersten Seiten zweier Formbleche, zumindest teilweise mit einem Füllstoff gefüllt, wobei der Füllstoff noch weiter vorzugsweise Silikon enthält. Das Ausfüllen der Kavität durch einen Füllstoff, vornehmlich Silikon, dient dazu, die Druckstabilität und die homogene Temperaturverteilung zu gewährleisten.

Somit ist auch eine Seite, an welcher keine erste Sicke an den Formblechen vorhanden ist, abdichtbar.

Vorzugsweise sind auch jeweilige zweite Seiten zweier Formbleche gegenüberliegend zueinander angeordnet, und beide Formbleche sind durch die jeweiligen zweiten Sicken miteinander verbunden. Dadurch entsteht auch hier eine Kavität zwischen den jeweiligen zweiten Seiten zweier Formbleche, wobei die Ränder durch die Verbindung der jeweiligen zweiten Sicken abgedichtet sind. Die Kavität zwischen den jeweiligen zweiten Seiten zweier Formbleche dient der Durchströmung mit Kühlmittel.

Weiter vorzugsweise sind auch die vierten Sicken miteinander verbunden, und somit ist ein zwischen den jeweiligen zweiten Seiten der beiden Formbleche ein Strömungsweg definiert, welcher dazu angepasst ist, dass ein Kühlmittel von der Einlassöffnung zu der Auslassöffnung strömen kann. Ein U-förmiger Strömungsweg ist hierbei generell bevorzugt und in der hier beschriebenen vorzugsweisen Ausführungsform auch notwendig, um keine direkte Verbindung zwischen den Einlass und Auslassöffnungen zu erhalten.

Die Position von Einlassöffnung und Auslassöffnung kann aber grundsätzlich beliebig gewählt werden.

Die vierte Sicke 6 dient nur der Strömungsführung im Fall von nebeneinanderliegenden Einlass- und Auslassöffnungen 13, 12. Im Falle von gegenüberliegenden Öffnungen wäre die vierte Sicke 6 nicht erforderlich oder würde höchstens zur Vergleichmäßigung der Strömung beitragen.

Ein Formblechpaar eines erfindungsgemäßen kühlbaren Widerstands umfasst also zwei Formbleche, eine Isolierung sowie eine elektrisch leitende Vorrichtung je Formblech, welche sich zwischen zwei Formblechen befindet und zwei elektrische Anschlusselemente, die die elektrisch leitende Vorrichtung elektrisch parallel verbinden. Dabei sind die beiden Formbleche, vorzugsweise in identischer Ausführung, so miteinander kombiniert, dass die ersten Seiten, also die Widerstandsseiten, zueinander ausgerichtet sind und eine Kavität bilden.

Bei Anwendungen mit höherer Isolationsanforderung kann der elektrische Leiter auch als mäanderförmige, dünne, metallische Platte eingebracht werden, die durch eine isolierende Kapselung, vornehmlich mit Silikon, in die Kavität des Formblechpaars eingesetzt wird.

Die Außenseiten des Formblechpaars, also die jeweiligen zweiten Seiten der Formbleche, stellen die Wärmesenke dar und sind so ausgeführt, dass eine weitere Kavität bei Aufreihung von mindestens zwei Formblechpaaren entsteht. Die Kavität ist so aufgebaut, dass das Kühlmittel mit hoher Strömungsgeschwindigkeit an der zweiten Seiten der Formbleche vorbei strömt und einen hohen Turbulenzgrad erzeugt, der die Wärmeabgabe an das Kühlmittel gewährleistet.

Der Aufbau von Formblechpaaren, die in der inneren Kavität elektrisch leitende Vorrichtungen aufweisen, und die an den zweiten Seiten der das Formblechpaar formenden Formbleche (also beidseitig) von Kühlmittel umströmt werden, gewährleistet eine hohe Wärmeübertragerfläche bei gleichzeitig hoher Druckstabilität.

Gerade der geringe Abstand der zweiten Seiten zweier Formbleche zueinander (oder eines Formblechs zu einem Rand eines Strömungsraums) führt zu ausreichend hohen Strömungsgeschwindigkeiten, die einen ausreichend hohen Turbulenzgrad für die Wärmeübertragung vom Formblech bzw. Formblechpaar auf das Kühlmittel sicherstellt.

Dadurch kann erreicht werden, dass eine gute Wärmeübertragung an das Kühlmittel mit einer sehr kompakten Bauweise ermöglicht wird. Das Volumen und Gewicht eines kühlbaren Widerstands reduziert sich um ein Vielfaches der aktuell auf dem Markt befindlichen flüssigkeitsgekühlten Bremswiderstände.

Weiterhin ist durch den einfachen Aufbau und die Verwendung von gleichen Teilen eine sehr geringe Teilevielfalt gegeben, was zur Kostenreduzierung führt.

Über das Skalieren der Formblechpaareanzahl ist eine einfache Skalierung der Leistungsklasse möglich und ermöglicht einen modularen Aufbau, je nach Leistungsanforderung.

Vorzugsweise sind die ersten, zweiten, dritten und/oder vierten Sicken zweier Formbleche durch eine Fügeverbindung, vorzugsweise Laserschweißnaht, miteinander verbunden. Solche Fügeverfahren sind einfach realisierbar und kostengünstig. Auch eine Verbördelung oder Widerstandsrollschweißen ist möglich.

Weiter vorzugsweise sind beliebig viele Formbleche (zwei Formbleche bilden hier jeweils ein Formblechpaar) miteinander verbunden, noch weiter vorzugsweise parallel angeordnet. Die Formblechpaare sind damit stapelbar.

Als äußere Begrenzung ist vorzugsweise jeweils eine Abschlussplatte vorgesehen, wobei eine zweite Seite des obersten Formblechs mit einer ersten Abschlussplatte verbunden ist und mit dieser einen Strömungskanal ausbildet, und wobei eine zweite Seite des untersten Formblechs mit einer zweiten Abschlussplatte verbunden ist und mit dieser ebenfalls einen Strömungskanal ausbildet.

Dadurch ist eine modulare Anordnung der Formblechpaare mit einer maximal kompakten Bauweise möglich, und ferner ist kein weiteres Gehäuse zur Einhaltung des Schutzgrades notwendig ist. Der systemische Druck kann durch die Abschlussplatten aufgenommen werden, wodurch die inneren Formblechpaare (deren Formbleche vorzugsweise dünner als die Abschlussplatten ausgebildet sind) druckstabil ausgeführt sind.

Die Kraftvektoren des Kühlmitteldrucks heben sich also auf, es entstehen dadurch keine weiteren Spannungen nach außen.

Vorzugsweise sind entweder an der ersten Abschlussplatte oder an der zweiten Abschlussplatte ein Einlassstutzen und/oder ein Auslassstutzen vorgesehen.

Es kann aber auch einer der beiden Stutzen an der ersten Abschlussplatte, der andere Stutzen an der zweiten Abschlussplatte vorgesehen sein. Allerdings könnten Einlassstutzen und/oder Auslassstutzen auch beliebig angeordnet werden, wenn das Formblech der Bedingung der Achsensymmetrie folgt und die Einlassstutzen und/oder Auslassstutzen parallel zum Normalenvektor der Formblechseite liegen.

Der Einlassstutzen steht in fluider Verbindung mit sämtlichen Einlassöffnungen aller Formblechpaare und somit auch der Formbleche, und der Auslassstutzen steht in fluider Verbindung mit sämtlichen Auslassöffnungen aller Formblechpaare und somit auch der Formbleche.

Da sämtliche Formblechpaare Einlassöffnungen und Auslassöffnungen aufweisen, bilden sich hier interne Sammelbereiche, von welchen Fluid verteilt oder eben gesammelt wird. Fluid kann also alle Formblechpaare umströmen.

Die Strömungsführung zwischen den Stacks wird dabei, ausgehend von den internen Sammelbereichen, in die einzelnen Zwischenräume zwischen Formblechpaaren geleitet, wo eine oder mehrere Umlenkungen die Strömung zum gegenüberliegenden Sammelbereich führt.

Insbesondere bei der einfachen Umlenkung ist ein geringer interner Druckverlust gegeben. Somit kann durch den Aufbau einer Parallelverschaltung des Kühlmittelstromes, ausgehend von einem Sammelbereich, mit möglichst nur einer Umlenkung ein geringer Druckverlust ermöglicht werden.

Vorzugsweise sind jeweilige Kontaktierflächen zweier gegenüberliegender erster Seiten zweier Formbleche in einem kühlbaren Widerstand jeweils mit einem Anschlusselement verbunden, welches vorzugsweise über die Formbleche bzw. das Formblechpaar hervorsteht.

Vorzugsweise sind Anschlusselemente auf der gegenüberliegenden Seite der Einlassöffnung und Auslassöffnung angeordnet - beispielsweise sind Einlassöffnung und Auslassöffnung an einer kurzen Seite eines Rechtecks angeordnet, die Anschlusselemente auf der anderen kurzen Seite.

Vorzugsweise ist für ein System mehrerer kühlbarer Widerstände ferner eine elektrische Schnittstelle wie z.B.: ein Stecker mit mindestens einem Kontaktelement vorgesehen - Es müssen aber so viele Kontaktelemente vorhanden sein, wie Anschlusselemente vorgesehen sind - in der Regel zwei pro kühlbarem Widerstand (Pluspol und Minuspol - bei Phasenstrom können aber auch mehr als zwei Anschlusselemente vorgesehen sein). Die Variation der Position der Anschlusselemente kann so erfolgen, dass im aufgebauten Zustand die Verschaltung eines mehrphasigen Systems ermöglicht wird, dabei liegen die Anschlusselemente je Phase nicht direkt übereinander.

Die Anschlusselemente sind dazu angepasst, jeweils mit einem Kontaktelement der elektrischen Schnittstelle bzw. des Steckers in Verbindung zu stehen, wobei ein Kontaktelement weiter vorzugsweise federnde Klammern aufweist. Diese stellen sicher, dass ein sicherer Kontakt mit den Anschlusselementen hergestellt werden kann, und auch die Montage des Steckers (Welcher ja viele Kontaktelemente enthalten kann) ist einfach. Somit kann zur Verfügung stehender Strom leicht auf ein System von kühlbaren Widerständen verteilt werden.

Im Folgenden wird eine bevorzugte Ausführungsform der vorliegenden Erfindung unter Bezugnahme auf die beiliegenden Figuren näher beschrieben.
- Fig. 1: zeigt eine erste Seite eines Formblechs mit bedruckter Isolierung und elektrisch leitender Vorrichtung.
- Fig. 2: zeigt ein Formblech mit der zweiten Seite (Kühlmittelseite) nach oben.
- Fig. 3a: zeigt einen erfindungsgemäßen, aus zwei Formblechen zusammengesetzten kühlbaren Widerstand (Formblechpaar) in Draufsicht gemäß einer Ausführungsform der vorliegenden Erfindung.
- Fig. 3b: zeigt drei detaillierte Querschnittsansichten des erfindungsgemäßen kühlbaren Widerstands.
- Fig. 4: zeigt einen erfindungsgemäßen kühlbaren Widerstand in isometrischer Ansicht als Teilschnittansicht.
- Fig. 5: zeigt einen kühlbaren Widerstand (System aus mehreren Formblechpaaren) in der Draufsicht.
- Fig. 6: zeigt das System in der Schnittansicht und im Detail des Strömungseintritts (links) und des elektrischen Anschlusses (rechts).
- Fig. 7: zeigt einen kühlbaren Widerstand (System aus mehreren Formblechpaaren) in isometrischer Ansicht.

In Fig. 1 ist eine erste Seite FE, die Widerstandseite, eines Formblechs F in isometrischer Darstellung dargestellt.

Das Formblech F ist an drei Seiten von einer ersten Sicke 1 umgeben, welche schräg nach oben vom Formblech F absteht. Sicken sind rinnenförmige Vertiefungen oder Erhöhungen eines Blechs. Im Formblech F sind zwei Öffnungen 12, 13 vorgesehen, hier eine Auslassöffnung 12 und eine Einlassöffnung 13. Diese sind jeweils von einer dritten Sicke 5 umgeben, welche jeweils ebenfalls nach oben vom Formblech F absteht. Die erste Sicke 1 sowie die dritten Sicken 5 sind so ausgeführt, dass diese eine Ebene bilden und im Verbund mit einem weiteren Formblech und dessen entsprechenden ersten und dritten Sicken (hier nicht dargestellt) eine Kavität erzeugen.

Im Innenbereich der ersten Seite FE des Formblechs F ist eine elektrisch isolierende Schicht 2 angeordnet. Hierauf ist die elektrisch leitende Vorrichtung 4 mäanderförmig angeordnet. Ferner sind zwei Kontaktierungsflächen 3a, 3b vorgesehen, welche jeweils mit einem Ende der elektrisch leitenden Vorrichtung 4 verbunden sind. Am der Auslassöffnung 12 und Einlassöffnung 13 abgewandten Ende des Formblechs F, an welchem keine erste Sicke 1 vorgesehen ist, ist eine Freimachung 8, in Form einer Vertiefung, vorgesehen. In dieser können Anschlusselemente (hier nicht dargestellt) angeordnet werden.

In Fig. 2 ist eine zweite Seite FZ des Formblechs, die Kühlmittelseite, in isometrischer Darstellung dargestellt.

Zweite Sicken 7 stehen an - vier Seiten des Formblechs F auf der zweiten Seite FZ nach oben ab und erstrecken sich daher in die entgegengesetzte Richtung wie die erste Sicke 1. Auf einer kurzen Seite des Formblechs F ist eine fünfte Sicke 9 vorgesehen, welche breiter ist als die zweiten Sicken 7 - diese ist die Rückseite der Freimachung 8 auf der ersten Seite FE. Ferner ist in der Mitte zwischen den beiden langen Seiten FZ des Formblechs F eine vierte Sicke 6 parallel zu der ersten Sicke angeordnet, welche sich allerdings nicht über die gesamte Länge des Formblechs F erstreckt. Die zweite Sicke 7, die vierte Sicke 6 sind gleich hoch ausgeführt, so dass diese eine Ebene bilden. Die fünfte Sicke 9 ist leicht abgesetzt, um eine Kavität zur Kühlung der Anschlussbereiches zu gewährleisten. Durch die zweiten Sicken 7 wird eine umlaufende Kontur gebildet, die eine Kavität bei Anordnung eines weiteren Formblechs (hier nicht gezeigt) abschließt und so den Kühlmittelbereich definiert. Die vierte Sicke 6 dient zur Strömungsführung zwischen dem Ein- und Auslass 13, 12.

In Fig. 3a ist ein erfindungsgemäßer kühlbarer Widerstand W, bestehend aus zwei Formblechen F, F' (nachfolgend auch als Formblechpaar bezeichnet), in Draufsicht dargestellt - man sieht hier auf die zweite Seite FZ des einen Formblechs F (das mit dem Formblech F verbundene weitere Formblech F' ist hier nicht sichtbar). Die ersten Sicken 1, 1' der Formbleche F, F' sind durch ein stoffschlüssiges Verfahren, beispielsweise Lasern, Kleben, Widerstandsschweißen oder Ähnlichem, so verbunden, dass eine Kavität entsteht (in dieser Abbildung nicht sichtbar). Auch die zweite Sicke 7 (zur Verbindung mit weiteren Formblechpaaren und zum Kühlmittelabschluss) ist wieder auf der Oberseite der zweiten Seite FZ des Formblechs F sichtbar. Die vierte Sicke 6 dient zur Strömungsführung zwischen Ein- und Auslass 13, 12. Am rechten Rand des Formblechs F ist die fünfte Sicke 9 zu sehen. Die zweite Sicke 7 dient der Verbindung mit einer zweiten Seite eines weiteren Formblechs F" (hier nicht dargestellt). Ferner ragen über den kühlbaren Widerstand W ein erstes und zweites Anschlusselement 10a, 10b hervor, welche vorzugsweise aus Kupfer oder einem anderen gut leitendem Material ausgebildet sind, hier auf der dem Einlass 13 und Auslass 12 abgewandten Seite des Formblechs F.

In Fig. 3b sind detaillierte Querschnittsansichten des erfindungsgemäßen kühlbaren Widerstands W aus Fig. 3a gezeigt.

Die unterste Ansicht stellt dabei einen Querschnitt A-A (Position in Fig. 3a gezeigt) dar. Hieraus geht hervor, dass zwei Formbleche F, F' an deren jeweiligen ersten Sicken 1, 1' miteinander verbunden sind. Am rechten Ende steht ein erstes Anschlusselement 10a über den kühlbaren Widerstand W hervor.

In der mittleren Ansicht, welche Details zum linken und rechten Ende des kühlbaren Widerstands W zeigt, wird verdeutlicht, dass die Randbereiche des kühlbaren Widerstands W durch einen Füllstoff 11, hier Silikon, ausgefüllt sind. Das Silikon dichtet den inneren Raum des kühlbaren Widerstands W zusätzlich ab.

Die oberste Ansicht zeigt mehr Details des rechten Randbereichs. Hier ist ersichtlich, dass zwei erste Kontaktierflächen 3a, 3a', welche jeweils an der innenliegenden Seite zweier Formbleche F, F' angeordnet sind, beide mit einem ersten Anschlusselement 10a elektrisch leitend verbunden sind - der entsprechende Hohlraum zwischen den beiden Formblechen F, F' ist wiederum mit einem Füllstoff 11 ausgefüllt.

In Fig. 4 ist der kühlbare Widerstand W in isometrischer Teilschnittansicht dargestellt. Es wird hier gezeigt, dass zwei Formbleche F, F' verbunden sind, unter anderem über die jeweiligen ersten Sicken 1, 1' sowie dritten Sicken 5, 5' (hier nicht gezeigt) - durch die Verbindung von jeweils zwei dritten Sicken 5, 5' der beiden Formbleche F, F' werden ein gemeinsamer Einlass 13 und Auslass 12 gebildet, ohne dass hier Flüssigkeit in den Innenraum des kühlbaren Widerstand W eindringen könnte. Die dritten Sicken 5, 5' dienen also zum Verschluss des Formblechpaars im Bereich der Kühlmittelführung.

Dadurch ist eine Ausführung als Formblechpaar mit einem Formblech als Widerstandsträger und einm Formbleche zur Kühlmitteltrennung möglich. Die beiden Formbleche F, F' bilden hier einen kühlbaren elektrischen Widerstand W.

Von dem Formblech F' ist die zweite Seite von oben gezeigt, also die Seite, entlang welcher Kühlmittel fließen soll - dieses fließt vom Einlass 13 zum Auslass 12, es wird randseitig durch die zweite Sicke 7, sowie die vierte Sicke 6 gelenkt, welche zur Strömungsführung dient.

Ferner wird ersichtlich, dass die beiden Formbleche F, F' einen inneren Hohlraum einschließen - dieser ist am rechten Rand mit einem Füllstoff 11 ausgefüllt - in diesen Füllstoff ist das erste Anschlusselement 10a eingebettet und wird auch vom Füllstoff entsprechend gegenüber den beiden Formbleche F, F' isoliert.

In Fig. 5 sind mehreren Formblechpaare W (hier nur der oberste sichtbar) in der Draufsicht dargestellt. Es sind der Einlassstutzen 14 und der Auslassstutzen 15 dargestellt, welche auf dem Einlass 13 und Auslass 12 (hier nicht gezeigt) angebracht sind. Mit gestrichelten Linien ist die vierte Sicke 6, welche sich allerdings innerhalb des ersten Formblechpaars befindet, angedeutet. Pfeile skizzieren die Fließrichtung des Kühlmittels innerhalb des obersten kühlbaren Widerstands W. Das Kühlmittel fließt innerhalb aller übereinander angeordneten kühlbaren Widerstände vom Einlassstutzen 14 zum Auslassstutzen 15 und verteilt sich je nach Anzahl der übereinander angeordneten kühlbaren Widerstände in diesen. Am rechten Rand ist ein Stecker 20 angeordnet, welcher der elektrischen Verbindung dient.

In Fig. 6 ist die Schnittansicht eins beispielhaften Systems entlang der Linie B-B in Fig. 5 dargestellt, wobei hydraulisch parallel verschaltete kühlbare elektrische Widerstände (Formblechpaars) W, W', ... und ein entsprechender elektrischer Anschluss dargestellt ist.

In der untersten Ansicht ist eine Gesamtschnittansicht dargestellt.

An einer oberen Abschlussplatte 17 ist der Einlassstutzen 14 angebracht.

Dabei gelangt das Kühlmittel über den Einlassstutzen 14 an die einzelnen kühlbaren elektrischen Widerstände W, W'... und verteilt sich parallel in die Zwischenräume, wo es nach der Umlenkung wieder am Auslassstutzen 15 (hier nicht gezeigt) austritt.

Die Einlassöffnung 13 und Auslassöffnung 12 (hier nicht dargestellt) der einzelnen kühlbaren Widerstände W, W', ..... bilden sozusagen interne Sammler, welche dann mit dem Einlassstutzen 14 und dem Auslassstutzen 15 in fluider Verbindung stehen. Dadurch wird die hydraulische Parallelschaltung der einzelnen kühlbaren Widerstände W, W, ..... möglich. Durch wenige Umlenkungen kann ein geringer interner Druckverlust realisiert werden.

Eine untere Abschlussplatte 16 sowie die obere Abschlussplatte 17 sind am jeweiligen Anfang und Ende der aufgereihten kühlbaren elektrischen Widerstände W, W', ..., d.h. Formblechpaare, angeordnet. Die untere Abschlussplatte 16 sowie die obere Abschlussplatte 17 sind ausreichend steif ausgeführt, um der systemischen Druckbeanspruchung standzuhalten. Die untere Abschlussplatte 16 kann zur Befestigung des Gesamtsystems dienen und bildet neben der oberen Abschlussplatte 17 die Befestigung der Frontplatte 18 am rechten Rand, an welcher eine Schutzkappe 19 befestigt ist. In der Schutzkappe 19 ist der Stecker 20 befestigt, der Kontaktelemente 21 umfasst.

In der oberen rechten Detailansicht ist dargestellt, dass ein Kontaktelement 21 so aufgebaut ist, dass dieses federnde Klammern 22 aus elektrisch gut leitfähigem Material aufnehmen kann. Ein Rundausschnitt und eine Querarretierung, beispielsweise durch eine Nut-Feder Kombination (hier nicht dargestellt), verhindert das Lösen der Klammern 22. Die Klammern 22 sind leicht untermaßig aufgebaut und dehnen sich leicht beim Einschieben der Kontaktelemente 10b. Die interne Belastung auf das Kontaktelement 21, im Bereich der Klammern 22 ist sehr gering und benötigt nur am Rand eine verstärkte Materialanordnung.

In der oberen linken Detailansicht ist angedeutet, wie Kühlmittel durch den Einlassstutzen 14 eintritt und jeweils zwischen oberstem kühlbarem Widerstand W und oberer Abschlussplatte 17 sowie zwischen dem obersten und zweitoberstem kühlbaren Widerstand W, W' strömt.

In Fig. 7 ist das Gesamtsystem in isometrischer Darstellung angeordnet und verdeutlicht die kompakte Ausführung eines Bremswiderstandes mit integriertem Anschlussstecker 20.

Unter der oberen Abschlussplatte 17 sind mehrere kühlbare Widerstände W, W', ... angeordnet. Auf der oberen Abschlussplatte 17 sind auch der Einlassstutzen 14 sowie der Auslassstutzen 15 für das Kühlmittel angeordnet. An den Anschlussstutzen können optional Sensoren für die Überwachung der Kühlmitteltemperatur angebracht werden (hier nicht gezeigt). Stirnseitig ist die Frontplatte 18 angebracht, diese ist von der Schutzkappe 19 abgedeckt. An der Schutzkappe 19 ist der Stecker 20 anbringbar.

Die vorliegende Erfindung ist nicht auf die oben beschriebene Ausführungsform beschränkt. Beispielsweise können die Ein- und Auslassstutzen 14 und 15 verschiedene geometrische Formen annehmen, ebenso wie Einlass 13 und Auslass 12.

Die kühlbaren Widerstände W bzw. Formbleche F sind vorzugsweise rechteckig, können aber auch andere geometrische Formen einnehmen, wie beispielsweise rund, oval, polygonal - je nach zur Verfügung stehendem Raum.

Die vorliegende Erfindung betrifft ein Formblech F sowie einen flüssigkeitsgekühlten Widerstand, der aus mehreren Formblechen F, F', ..., Fⁿ aufgebaut ist.

Die Formbleche F weisen eine erste Seite FE auf, welche mit einer elektrisch isolierenden Schicht 2 beschichtet ist, wobei auf der elektrisch isolierenden Schicht 2 eine elektrisch leitende Vorrichtung 4 aufgebracht ist oder in diese eingebettet ist, sowie eine zweite Seite FZ, welche von Kühlmittel anströmbar ist.

Durch Verbinden mehrerer Formbleche F, F', ..., Fⁿ entsteht ein kühlbarer Widerstand, welcher sehr kompakt, platzsparend und skalierbar ist.

### BEZUGSZEICHENLISTE

- F: Formblech
- FE: erste Seite
- FZ: zweite Seite
- W: kühlbarer Widerstand / Formblechpaar
- 1: erste Sicke
- 2: elektrisch isolierende Schicht
- 3a: erste Kontaktierfläche
- 3b: zweite Kontaktierfläche
- 4: elektrisch leitende Vorrichtung
- 5: dritte Sicke
- 6: vierte Sicke
- 7: zweite Sicke
- 8: Freimachung
- 9: fünfte Sicke
- 10a: erstes Anschlusselement
- 10b: zweites Anschlusselement
- 11: Füllstoff
- 12: Auslass
- 13: Einlass
- 14: Einlassstutzen
- 15: Auslassstutzen
- 16: untere Abschlussplatte
- 17: obere Abschlussplatte
- 18: Frontplatte
- 19: Schutzkappe
- 20: elektrische Schnittstelle / Stecker
- 21: Kontaktelement / Kupfer
- 22: federnde Klammer

## Patentansprüche

1. Formblech (F), aufweisend:
eine erste Seite (FE), welche mit einer elektrisch isolierenden Schicht (2) beschichtet ist, wobei auf der elektrisch isolierenden Schicht (2) eine elektrisch leitende Vorrichtung (4) aufgebracht ist oder in diese eingebettet ist, sowie eine zweite Seite (FZ),
wobei im Formblech (F) eine Einlassöffnung (13) sowie eine Auslassöffnung (12) vorgesehen sind,
wobei am Rand der ersten Seite (FE) eine erste Sicke (1) vorgesehen ist,
und ferner auf der ersten Seite dritte Sicken (5) vorgesehen sind, welche jeweils die Einlassöffnung (13) und die Auslassöffnung (12) umgeben.

2. Formblech (F) gemäß Anspruch 1,
wobei die erste Sicke (1) von der ersten Seite (FE) absteht, vorzugsweise schräg absteht,
und vorzugsweise und am Rand der zweiten Seite (FZ) eine zweite Sicke (7) vorgesehen ist,
und weiter vorzugsweise auf der zweiten Seite (FZ) ferner mindestens eine vierte Sicke (6) vorgesehen ist,
und wobei das Formblech (F) vorzugsweise aus Edelstahl ausgebildet ist.

3. Formblech (F) gemäß Anspruch 1 oder 2, wobei auf der ersten Seite (FE) mindestens zwei Kontaktierflächen (3a, 3b) vorgesehen sind, welche elektrisch leitend mit jeweils einem Ende der elektrisch leitenden Vorrichtung (4) verbunden sind, wobei ferner an einem Rand der ersten Seite (FE) eine Freimachung (8) vorgesehen ist, welche an die mindestens zwei Kontaktierflächen (3, 3) angrenzt.

4. Kühlbarer Widerstand (W), welcher mindestens zwei Formbleche (F, F') gemäß einem der vorhergehenden Ansprüche umfasst,
wobei die jeweilige erste Seite (FE, FE') zweier Formbleche (F, F') gegenüberliegend voneinander angeordnet ist und beide Formbleche (F, F') an den jeweils ersten Sicken (1, 1') sowie dritten Sicken (5, 5') miteinander verbunden sind.

5. Kühlbarer Widerstand gemäß Anspruch 4, wobei der Hohlraum zwischen den jeweiligen ersten Seiten (FE, FE') zweier Formbleche (F, F') zumindest teilweise mit einem nichtleitenden Füllstoff (11) gefüllt ist,
wobei der Füllstoff (11) vorzugsweise Silikon enthält.

6. Kühlbarer Widerstand (W) gemäß einem der vorhergehenden Ansprüche,
wobei die jeweilige zweite Seiten (FZ, FZ') zweier Formbleche (F, F') gegenüberliegend voneinander angeordnet sind und beide Formbleche (F, F') an den jeweils zweiten Sicken (7, 7') miteinander verbunden sind,
und vorzugsweise die vierten Sicken (6, 6') miteinander verbunden sind,
und somit ein zwischen den jeweiligen zweiten Seiten (FZ, FZ') der beiden Formbleche (F, F') ein Strömungsweg definiert ist, welcher dazu angepasst ist, dass ein Fluid von der Einlassöffnung (13) zu der Auslassöffnung (12) strömen kann.

7. Kühlbarer Widerstand (W) gemäß einem der Ansprüche 4 bis 6, wobei die ersten, zweiten, dritten und/oder vierten Sicken (1, 1'; 7, 7'; 5, 5'; 6, 6' ) zweier Formbleche (F, F') durch eine Fügeverbindung, vorzugsweise Laserschweißnaht, miteinander verbunden sind.

8. Kühlbarer Widerstand (W) gemäß einem der Ansprüche 4 bis 7, wobei beliebig viele Formbleche (F, F', ..., Fⁿ) bzw. Formblechpaare (W, W', ..., Wⁿ) miteinander verbunden sind, wobei als äußere Begrenzung jeweils eine Abschlussplatte (16, 17) vorgesehen ist, wobei eine zweite Seite (FZ) des ersten Formblechs (F) mit einer ersten Abschlussplatte (16) verbunden ist und mit dieser einen Strömungskanal ausbildet,
und wobei eine zweite Seite (FZ) eines letzten Formblechpaars (Wⁿ) mit einer zweiten Abschlussplatte (17) verbunden ist und mit dieser einen Strömungskanal ausbildet,
wobei beliebig viele Formbleche (F, F', ..., Fⁿ) vorzugsweise parallel angeordnet sind.

9. Kühlbarer Widerstand (W) gemäß Anspruch 8, wobei entweder an der ersten Abschlussplatte (6) oder an der zweiten Abschlussplatte (17) ein Einlassstutzen (14) sowie ein Auslassstutzen (15) vorgesehen sind,
wobei der Einlassstutzen (14) in fluider Verbindung mit sämtlichen Einlassöffnungen (13, 13', ..., 13ⁿ) aller Formbleche (F, F', ..., Fⁿ) steht, und der Auslassstutzen (15) in fluider Verbindung mit sämtlichen Auslassöffnungen (12, 12', ..., 12ⁿ) aller Formbleche (F, F', ..., Fⁿ) bzw. Formblechpaare (W, W', ..., Wⁿ) steht.

10. Kühlbarer Widerstand (W) gemäß einem der Ansprüche 4 bis 9, wobei die darin enthaltenen Formbleche gemäß Anspruch 3 ausgestaltet sind,
wobei die jeweiligen Kontaktierflächen (3a, 3b; 3a', 3b') zweier gegenüberliegender erster Seiten (FE, FE') zweier Formbleche (F, F') jeweils mit einem Anschlusselement (10a, 10b) verbunden sind, welches vorzugsweise über die Formbleche (F, F') hervorsteht.

11. Kühlbarer Widerstand gemäß Anspruch 10,
ferner eine elektrische Schnittstelle (20) mit mindestens einem Kontaktelement (21) aufweisend,
wobei die Anschlusselemente (10a, 10b) dazu angepasst sind, jeweils mit einem Kontaktelement (21a, 21b) in Verbindung zu stehen,
wobei ein Kontaktelement (21a, 21b) vorzugsweise federnde Klammern (22) aufweist.

## Claims

1. Shaped metal sheet (F), having:
a first side (FE) which is coated with an electrically insulating layer (2), wherein an electrically conductive device (4) is applied to or embedded into the electrically insulating layer (2), as well as a second side (FZ),
wherein an inlet opening (13) and an outlet opening (12) are provided in the shaped metal sheet (F),
wherein a first bead (1) is provided on an edge of the first side (FE), and furthermore third beads (5) are also provided on the first side, which surround the inlet opening (13) and the outlet opening (12).

2. Shaped metal sheet (F) according to claim 1,
wherein the first bead (1) protrudes from the first side (FE), preferably at an angle,
and preferably a second bead (7) is provided on an edge of the second side (FZ),
and further preferably furthermore at least one fourth bead (6) is also provided on the second side (FZ),
and wherein the shaped metal sheet (F) is preferably made of stainless steel.

3. Shaped metal sheet (F) according to claim 1 or 2, wherein at least two contacting surfaces (3a, 3b) are provided on the first side (FE), which are each electrically conductively connected to one end of the electrically conductive device (4), wherein furthermore a clearance (8) is provided on one edge of the first side (FE), which is adjacent to the at least two contacting surfaces (3, 3).

4. Coolable resistor (W), which comprises at least two shaped metal sheets (F, F') according to any one of the preceding claims,
wherein the respective first side (FE, FE') of two shaped metal sheets (F, F') is arranged opposite one another and both shaped metal sheets (F, F') are connected to one another at the respective first beads (1, 1') and third beads (5, 5').

5. Coolable resistor according to claim 4, wherein the cavity between the respective first sides (FE, FE') of two shaped metal sheets (F, F') is filled at least partially with a nonconductive filler (11),
wherein the filler (11) preferably contains silicone.

6. Coolable resistor (W) according to any one of the preceding claims,
wherein the respective second sides (FZ, FZ') of two shaped metal sheets (F, F') are arranged opposite one another and both shaped metal sheets (F, F') are connected to one another other at the respective second beads (7, 7'),
and preferably the fourth beads (6, 6') are connected to one another,
and thus a flow path is defined between the respective second sides (FZ, FZ') of the two shaped metal sheets (F, F'), which flow path is adapted to allow a fluid to flow from the inlet opening (13) to the outlet opening (12).

7. Coolable resistor (W) according to any one of claims 4 to 6, wherein the first, second, third and/or fourth beads (1, 1'; 7, 7'; 5, 5'; 6, 6') of two shaped metal sheets (F, F') are connected to one another by a joint, preferably a laser weld seam.

8. Coolable resistor (W) according to any one of claims 4 to 7, wherein any number of shaped metal sheets (F, F', ..., Fⁿ) or pairs of shaped metal sheets (W, W, ..., Wⁿ) are connected to one another, wherein an end plate (16, 17) is provided as an outer delimitation in each case, wherein a second side (FZ) of the first shaped metal sheet (F) is connected to a first end plate (16) and forms a flow channel therewith,
and wherein a second side (FZ) of a last pair of shaped metal sheets (Wⁿ) is connected to a second end plate (17) and forms a flow channel therewith,
wherein any number of shaped metal plates (F, F', ..., Fⁿ) are preferably arranged in parallel.

9. Coolable resistor (W) according to claim 8, wherein an inlet connector (14) and an outlet connector (15) are provided either on the first end plate (6) or on the second end plate (17),
wherein the inlet connector (14) is in fluid connection with all inlet openings (13, 13', ..., 13ⁿ) of all shaped metal sheets (F, F', ..., Fⁿ), and the outlet connector (15) is in fluid connection with all outlet openings (12, 12', ..., 12n) of all shaped metal sheets (F, F', ..., Fⁿ) or pairs of shaped metal sheets (W, W, ..., Wⁿ).

10. Coolable resistor (W) according to any one of claims 4 to 9, wherein the shaped metal sheets contained therein are configured according to claim 3,
wherein the respective contacting surfaces (3a, 3b; 3a', 3b') of two opposing first sides (FE, FE') of two shaped metal sheets (F, F') are each connected to a connecting element (10a, 10b), which preferably projects beyond the shaped metal sheets (F, F').

11. Coolable resistor according to claim 10,
furthermore having an electrical interface (20) with at least one contact element (21),
wherein the connecting elements (10a, 10b) are adapted to each be connected to a contact element (21a, 21b), wherein a contact element (21a, 21b) preferably has resilient clips (22).

## Revendications

1. Feuille métallique façonnée (F) présentant :
un premier côté (FE) qui est revêtu d'une couche (2) électriquement isolante, dans laquelle un dispositif (4) électroconducteur est appliqué sur la couche (2) électriquement isolante ou est intégré dans celle-ci, ainsi qu'un second côté (FZ),
dans laquelle une ouverture d'entrée (13) ainsi qu'une ouverture de sortie (12) sont prévues dans la feuille métallique façonnée (F),
dans laquelle une première moulure (1) est prévue au niveau du bord du premier côté (FE), et des troisièmes moulures (5) sont de plus prévues sur le premier côté, moulures qui entourent respectivement l'ouverture d'entrée (13) et l'ouverture de sortie (12).

2. Feuille métallique façonnée (F) selon la revendication 1,
dans laquelle la première moulure (1) dépasse du premier côté (FE), de préférence dépasse en biais,
et de préférence et une deuxième moulure (7) est prévue au niveau du bord du second côté (FZ),
et le plus préférentiellement sur le second côté (FZ), au moins une quatrième moulure (6) est de plus prévue,
et dans laquelle la feuille métallique façonnée (F) est de préférence formée en acier spécial.

3. Feuille métallique façonnée (F) selon la revendication 1 ou 2, dans laquelle au moins deux surfaces de contact (3a, 3b) sont prévues sur le premier côté (FE), surfaces qui sont reliées de manière électroconductrice à respectivement une extrémité du dispositif (4) électroconducteur, dans laquelle un dégagement (8) est de plus prévu au niveau d'un bord du premier côté (FE), dégagement qui est contigu aux au moins deux surfaces de contact (3, 3).

4. Résistance (W) pouvant être refroidie qui comprend au moins deux feuilles métalliques façonnées (F, F') selon l'une quelconque des revendications précédentes,
dans laquelle les premiers côtés (FE, FE') respectifs de deux feuilles métalliques façonnées (F, F') sont disposés à l'opposé l'un de l'autre et les deux feuilles métalliques façonnées (F, F') sont reliées l'une à l'autre respectivement au niveau des premières moulures (1, 1') ainsi que des troisièmes moulures (5, 5').

5. Résistance pouvant être refroidie selon la revendication 4, dans laquelle l'espace creux entre les premiers côtés (FE, FE') respectifs de deux feuilles métalliques façonnées (F, F') est rempli au moins partiellement d'une substance de remplissage (11) non conductrice,
dans laquelle la substance de remplissage (11) contient de préférence de la silicone.

6. Résistance (W) pouvant être refroidie selon l'une quelconque des revendications précédentes,
dans laquelle les seconds côté (FZ, FZ') respectifs de deux feuilles métalliques façonnées (F, F') sont disposés à l'opposé l'un de l'autre et les deux feuilles métalliques façonnées (F, F') sont reliées l'une à l'autre au niveau des deuxièmes moulures (1, 1') respectivement,
et les quatrièmes moulures (6, 6') sont de préférence reliées entre elles,
et ainsi une voie d'écoulement est définie entre les seconds côtés (FZ, FZ') respectifs des deux feuilles métalliques façonnées (F, F'), voie qui est adaptée à ce qu'un fluide puisse s'écouler de l'ouverture d'entrée (13) à l'ouverture de sortie (12).

7. Résistance (W) pouvant être refroidie selon l'une quelconque des revendications 4 à 6, dans laquelle les premières, deuxièmes, troisièmes et/ou quatrièmes moulures (1, 1' ; 7, 7' ; 5, 5' ; 6, 6') de deux feuilles métalliques façonnées (F, F') sont reliées les unes aux autres par une liaison de jonction, de préférence un cordon de soudure au laser.

8. Résistance (W) pouvant être refroidie selon l'une quelconque des revendications 4 à 7, dans laquelle un nombre quelconque de feuilles métalliques façonnées (F, F', ..., Fⁿ) ou paires de feuilles métalliques façonnées (W, W, ..., Wⁿ) sont reliées entre elles, dans laquelle respectivement une plaque de terminaison (16, 17) est prévue comme délimitation extérieure, dans laquelle un second côté (FZ) de la première feuille métallique façonnée (F) est relié à une première plaque de terminaison (16) et forme avec celle-ci un canal d'écoulement,
et dans laquelle un second côté (FZ) d'une dernière paire de feuilles métalliques façonnées (Wⁿ) est relié à une seconde plaque de terminaison (17) et forme avec celle-ci un canal d'écoulement,
dans laquelle un nombre quelconque de feuilles métalliques façonnées (F, F', ..., Fⁿ) sont de préférence disposées parallèlement.

9. Résistance (W) pouvant être refroidie selon la revendication 8, dans laquelle une tubulure d'entrée (14) ainsi qu'une tubulure de sortie (15) sont prévues au niveau de la première plaque de terminaison (6) ou au niveau de la seconde plaque de terminaison (17),
dans laquelle la tubulure d'entrée (14) est en liaison fluide avec toutes les ouvertures d'entrée (13, 13', ..., 13ⁿ) de toutes les feuilles métalliques façonnées (F, F', ..., Fⁿ), et la tubulure de sortie (15) est en liaison fluide avec toutes les ouvertures de sortie (12, 12', ..., 12n) de toutes les feuilles métalliques façonnées (F, F', ..., Fⁿ) ou paires de feuilles métalliques façonnées (W, W, ..., Wⁿ).

10. Résistance (W) pouvant être refroidie selon l'une quelconque des revendications 4 à 9, dans laquelle les feuilles métalliques façonnées contenues dedans sont configurées selon la revendication 3,
dans laquelle les surfaces de contact (3a, 3b ; 3a', 3b') respectives de deux premiers côtés (FE, FE') opposés de deux feuilles métalliques façonnées (F, F') sont reliées respectivement à un élément de raccordement (10a, 10b) qui dépasse de préférence des feuilles métalliques façonnées (F, F').

11. Résistance pouvant être refroidie selon la revendication 10,
présentant de plus une interface électrique (20) avec au moins un élément de contact (21),
dans laquelle les éléments de raccordement (10a, 10b) sont adaptés afin d'être en liaison respectivement avec un élément de contact (21a, 21b), dans laquelle un élément de contact (21a, 21b) présente de préférence des pinces (22) à ressort.
